# FASCICULE DE BREVET EUROPEEN

(11) **EP 0 718 450 B1**
(45) Date de publication et mention de la délivrance du brevet: **19.04.2000**
(21) Numéro de dépôt: 95402755.3
(22) Date de dépôt: 07.12.1995
(51) Int. Cl.: E04D 3/365, E04D 3/30, E04F 13/12, E04C 2/32

(54) **Panneau profilé pour le bâtiment**
Profilierte Bauplatte
Profiled building panel

(30) Priorité: 21.12.1994 FR 9415351
(43) Date de publication de la demande: 26.06.1996
(73) Titulaire: SOLLAC S.A., 92800 Puteaux (FR); PAB EST, 08140 Douzy (FR); PAB NORD, 59264 Onnaing (FR); PAB OUEST, 35590 L'Hermitage (FR); PAB SUD-EST, 74200 Thonons-Les-Bains (FR); PAB SUD-OUEST, 40700 Hageimau (FR); PAREMENTS METALLIQUES D'ARCHITECTURE "P.M.A.", 33640 Portets (FR)
(72) Inventeur: Boucher, Michel, 60290 Rantigny (FR)
(74) Mandataire: Ventavoli, Roger

(56) Documents cités:
- FR-A- 776 649
- FR-A- 1 255 517
- FR-A- 2 398 154
- FR-A- 2 686 635
- US-A- 1 872 447
- US-A- 4 649 676

## Description

L invention concerne un panneau profilé pour le bâtiment.

Pour construire des bardages ou des couvertures de bâtiments, on utilise des panneaux profilés, et notamment des panneaux profilés en acier qui peut être revêtu. Ces panneaux comportent en général des nervures. Ils sont disposés de façon contiguë et se recouvrent partiellement deux à deux le long de leurs rives longitudinales dans une zone de recouvrement. Sur la paroi ainsi formée, on peut fixer à l'aide de moyens mécaniques de fixation, tels que des vis auto taraudeuses, des éléments tels que, par exemple, des couches isolantes pouvant êtres recouvertes par une membrane étanche. Cette technique présente un inconvénient car les vis auto taraudeuses traversent les panneaux et apparaissent sur la face non recouverte des panneaux.

Pour remédier à cet inconvénient, on a proposé, notamment dans la demande de brevet français FR 2686635 des panneaux profilés comportant le long de chacune des rives longitudinales des nervures de hauteur différentes de telle sorte que, dans la zone de recouvrement de deux panneaux contigus, une nervure de plus faible hauteur s'emboîte dans une nervure de plus forte hauteur et constitue ainsi un logement fermé dans lequel débouchent les extrémités des moyens de fixation qui sont alors cachés. Mais cette technique présente un inconvénient car, les nervures de deux panneaux successifs étant emboîtées, il n'est pas possible de régler l'écartement de deux panneaux contigus.

Le but de la présente invention est de remédier à cet inconvénient en proposant un panneau profilé pour le bâtiment qui permette de construire une paroi composée d'une pluralité de panneaux profilés contigus, se recouvrant partiellement le long de leurs rives longitudinales en ménageant des logements fermés de largeur réglable par réglage de l'écartement de deux panneaux profilés successifs.

A cet effet, l'invention à pour objet un panneau profilé pour le bâtiment inscrit entre une première surface cylindrique et une deuxième surface cylindrique dont les génératrices sont parallèles à un même axe longitudinal et comportant deux rives longitudinales parallèles à l'axe longitudinal dans lequel une rive longitudinale borde une bande longitudinale de largeur I₁ située sur la première surface cylindrique séparée par une bande longitudinale de liaison d'une bande longitudinale de largeur L₁ située sur la deuxième surface cylindrique et l'autre rive longitudinale borde une bande longitudinale de largeur I₂ située sur la deuxième surface cylindrique séparée par une bande longitudinale de liaison d'une bande longitudinale de largeur L₂ située sur la première surface cylindrique, I₁ étant inférieur à L₂ et I₂ étant inférieur à L₁.

Le panneau peut comporter une pluralité de nervures inscrites entre les deux surfaces cylindriques qui sont de préférence parallèles et qui peuvent êtres des plans.

Le panneau est par exemple en acier et il peut être revêtu.

L'invention concerne également un dispositif de couverture pour toiture constitué d'une pluralité de panneaux profilés contigus comportant des rives longitudinales qui se superposent dans une zone de recouvrement marginale, supportés par une pluralité de poutres, d'au moins une couche isolante pouvant être recouverte d'une membrane étanche appliquée contre la face externe des panneaux, et de moyens mécaniques de liaison d'au moins une couche isolante avec les panneaux profilés, traversant au moins un panneau profilé, dans lequel, dans la zone de recouvrement marginale, deux panneaux profilés contigus délimitent un logement fermé de largeur réglable à l'intérieur du quel s'étend la partie terminale des moyens mécaniques de liaison .

Les panneaux profilés contigus sont de préférence des panneaux selon l'invention.

L'invention concerne enfin un bardage constitué d'une pluralité de panneaux profilés selon l'invention, contigus, les bords longitudinaux de deux panneaux profilés successifs se recouvrant dans une zone marginale en délimitant un logement fermé de largeur réglable.

L'invention va maintenant être décrite de façon plus précise, mais non limitative, en regard des figures annexées, dans les quelles,
- la figure 1 est une vue en perspective avec arrachement d'un panneau profilé selon l'invention,
- la figure 2 est une vue en coupe d'un dispositif de couverture d'un bâtiment,
- la figure 3 est une vue en coupe de la zone de liaison entre deux panneaux profilés dans un dispositif de couverture d'un bâtiment.

Le panneau profilé désigné généralement par 1 à la figure 1, est constitué d'une tôle profilée 15 incomplètement représentée, qui s'inscrit entre deux surfaces cylindriques 2 et 3, pouvant êtres des plans, et engendrées par des génératrices rectilignes 4 et 5 se déplaçant en restant parallèles à un même axe 6. Le panneau profilé comporte deux rives longitudinales 7 et 11 parallèles à l'axe 6 et deux extrémités non représentées, perpendiculaires à l'axe 6, de façon à avoir une longueur finie. Le long d'une première rive longitudinale 7, le panneau profilé 1 comporte une première bande longitudinale 8 située dans la première surface cylindrique 2, reliée par une bande longitudinale 9 de liaison à une deuxième bande longitudinale 10 située dans la deuxième surface cylindrique 3. La première bande longitudinale 8 à une largeur I₁ et la deuxième bande longitudinale 10 à une largeur L₁. Le long de la deuxième rive longitudinale 11, le panneau profilé comporte également une première bande longitudinale 12 de largeur I₂ reliée par une bande longitudinale 13 de liaison à une deuxième bande longitudinale 14 de largeur L₂ ; la première bande longitudinale 12 est située dans la deuxième surface cylindrique 3 et la deuxième bande longitudinale 14 est située dans la première surface cylindrique 2. La largeur I₁ de la bande longitudinale 8 située le long de la première rive longitudinale 7, est inférieure à la largeur L₂ de la deuxième bande longitudinale 14 située du côté de la deuxième rive longitudinale 11; de même, la largeur I₂ de la première bande longitudinale 12 située le long de la deuxième rive longitudinale 11, est inférieure à la largeur L₁ de la deuxième bande longitudinale 10 située du côté de la première rive longitudinale 7. La hauteur H₁ séparant les surfaces cylindriques 2 et 3 du côté de la première rive longitudinale 7 est égale à la hauteur H₂ séparant les surfaces cylindriques 2 et 3 du côté de la deuxième rive longitudinale 11. La partie du panneau qui fait la liaison entre les deux rives longitudinales et qui n'est pas représentée, peut comporter une pluralité de nervures longitudinales.

Les rives 7 et 11 peuvent comporter au moins un pli raidisseur.

Les deux surfaces cylindriques peuvent êtres des plans et peuvent êtres parallèles entre elles. Lorsque les surfaces cylindriques sont des plans parallèles, le panneau est un panneau profilé plan.

Le panneau peut être constitué d'une tôle profilée ou d'une plaque profilée en tout autre matériau, tel que par exemple, une matière plastique, une résine renforcée de fibres de verre ou du Fibrociment. Lorsque le panneau est constitué d'une tôle, celle-ci peut être en acier nu ou en acier revêtu, c'est à dire, par exemple, en acier galvanisé à chaud ou électrozingué, en acier aluminié ou plombé; il peut être prélaqué ou non, plastifié ou non, revêtu ou non d'un film protecteur collé. L'acier peut être un acier au carbone ou un acier inoxydable.

Lorsque on dispose deux panneaux 21 et 22 (figure 3) côte à côte et se chevauchant le long de leurs rives longitudinales 30 et 31 dans leurs zones marginales, la bande longitudinale 40 de largeur I₁ du panneau 21 vient en contacte de la bande longitudinale 41 de largeur L₂ du panneau 22, et la bande longitudinale 42 de largeur I₁ du panneau 22 vient en contacte de la bande longitudinale 43 de largeur L₂ du panneau 21. Les bandes longitudinales 41 et 43 et les bandes longitudinales de liaison 44 et 45, délimitent un logement fermé 29. La bande longitudinale 40 étant moins large que la bande longitudinale 41, et la bande longitudinale 42 étant moins large que la bande longitudinale 43, il est possible de régler l'écartement des panneaux 21 et 22 en les faisant glisser l'un par rapport à l'autre dans une direction transversale ce qui fait varier la largeur du logement 29. A noter que le logement fermé 29 a une forme tubulaire et qu'en général, il est ouvert à ses extrémités terminales.

Avec une pluralité de panneaux selon l'invention, on peut réaliser un dispositif de couverture pour toiture repéré généralement par 19 à la figure 2 et qui comporte une pluralité de panneaux 21, 22 se chevauchant le long de leurs rives longitudinales dans des zones marginales de recouvrement de façon à former un support généralement plan, supporté par une pluralité de poutres 20 transversales, et recouvert par au mois une couche isolante 23 et éventuellement, une feuille étanche 24 en matière synthétique connue. Les panneaux 21, 22 sont fixés sur les poutres 20 par des moyens de fixation mécaniques 25, 26 tels que, par exemple, des vis autotaraudeuses. La couche isolante 23 est également fixée par des moyens mécaniques de fixation 27 tels que des vis autotaraudeuses vissées dans les panneaux 21, 22 . Dans leurs zones de recouvrement marginales, les panneaux délimitent des logements fermés 29 dans les quels pénètrent les extrémités 33 des moyens de fixation mécaniques 27. Ainsi les extrémités 33 des moyens de fixation mécaniques 27 sont camouflées. Comme il l'a été expliqué plus haut, l'écartement de deux panneaux contigus peut être réglé.

En disposant des panneaux comme cela vient d'être décrit, mais, sans les recouvrir d'une couche isolante, et en les disposant dans un plan vertical, on peut réaliser un bardage dont on peut régler la longueur sans découper de panneaux, simplement en réglant l'écartement entre deux panneaux successifs.

D'autres utilisations de ces panneaux sont possibles, et l'Homme du Métier saura les réaliser, l'étendue de la protection étant déterminée par la teneur des revendications.

## Revendications

1. Panneau profilé(1) pour le bâtiment inscrit entre une première surface cylindrique (2) et une deuxième surface cylindrique (3) dont les génératrices (4,5) sont parallèles à un même axe longitudinal (6) et comportant deux rives longitudinales (7,11) parallèles à l'axe longitudinal (6) caractérisé en ce que une rive longitudinale (7) borde une bande longitudinale (8) de largeur I₁ située sur la première surface cylindrique (2) séparée par une bande longitudinale (9) de liaison d'une bande longitudinale (10) de largeur L₁ située sur la deuxième surface cylindrique (3) et l'autre rive longitudinale (11) borde une bande longitudinale (12) de largeur I₂ située sur la deuxième surface cylindrique (3) séparée par une bande longitudinale (13) de liaison d' une bande longitudinale (14) de largeur L₂ située sur la première surface cylindrique (2) et en ce que I₁<L₂ et I₂<L₁.

2. Panneau profilé selon la revendication 1 caractérisé en ce qu'il comporte une pluralité de nervures inscrites entre les deux surfaces cylindriques.

3. Panneau profilé selon la revendication 1 ou la revendication 2 caractérisé en ce que les deux surfaces cylindriques (2,3) sont parallèles.

4. Panneau profilé selon la revendication 3 caractérisé en ce que les deux surfaces cylindriques (2,3) parallèles sont des plans.

5. Panneau profilé selon l'une quelconque des revendications 1 à 4 caractérisé en ce qu'il est en acier revêtu ou non.

6. Dispositif de couverture pour toiture, constitué d'une pluralité de panneaux profilés (21,22) contigus comportant des rives longitudinales (31,30) qui se superposent dans une zone (32) de recouvrement marginale, supportés par une pluralité de poutres (20), d'au moins une couche (23) isolante appliquée contre la face externe des panneaux profilés (21,22), et de moyens mécaniques de liaison (27) de l'au moins une couche (23) isolante avec les panneaux profilés (21,22), traversant au moins un panneau profilé (22), caractérisé en ce que, dans la zone (32) de recouvrement marginale, deux panneaux profilés (21,22) contigus délimitent un logement fermé (29) de largeur réglable dans lequel s'étend la partie (33) terminale des moyens mécaniques de liaison (27) et que les panneaux profilés (21,22) contigus sont des panneaux profilés selon l'une quelconque des revendications 1 à 5.

7. Bardage caractérisé en ce que il est constitué d'une pluralité de panneaux profilés (1) selon l'une quelconque des revendications 1 à 5 comportant des rives longitudinales (7,11), contiguës, les bords longitudinaux de deux panneaux profilés successifs se recouvrant dans une zone marginale en délimitant un logement fermé de largeur réglable.

## Patentansprüche

1. Profilierte Bauplatte (1), die von einer ersten zylindrischen Oberfläche (2) und einer zweiten zylindrischen Oberfläche (3) begrenzt wird, deren Erzeugende (4, 5) parallel zur gleichen Längsachse (6) sind und die zwei Längskanten (7, 11) aufweist, die parallel zur Längsachse (6) sind, dadurch gekennzeichnet, dass eine Längskante (7) ein Längsband (8) der Breite l₁ begrenzt, das auf der ersten zylindrischen Oberfläche (2) angeordnet ist und das über ein Verbindungs-Längsband (9) von einem Längsband (10) der Breite L₁ getrennt ist, das auf der zweiten zylindrischen Oberfläche (3) angeordnet ist und dass die andere Längskante (11) ein Längsband (12) der Breite l₂ begrenzt, das auf der zweiten zylindrischen Oberfläche (3) angeordnet ist und das über ein Verbindungs-Längsband (13) von einem Längsband (14) der Breite L₂ getrennt ist, das auf der ersten zylindrischen Oberfläche angeordnet ist und dass gilt: l₁<L₂ und l₂<L₁.

2. Profilierte Bauplatte nach Anspruch 1, dadurch gekennzeichnet, dass sie eine Vielzahl von Rippen aufweist, die durch die beiden zylindrischen Oberflächen begrenzt werden.

3. Profilierte Bauplatte nach Anspruch 1 oder 2, dadurch gekennzeichnet, dass die beiden zylindrischen Oberflächen (2, 3) parallel zueinander sind.

4. Profilierte Bauplatte nach Anspruch 3, dadurch gekennzeichnet, dass die beiden zylindrischen parallelen Oberflächen (2, 3) Ebenen sind.

5. Profilierte Bauplatte nach einem der Ansprüche 1 bis 4, dadurch gekennzeichnet, dass sie aus beschichtetem oder nicht beschichtetem Stahl besteht.

6. Vorrichtung zur Dachabdeckung, bestehend aus einer Vielzahl aneinander grenzender profilierter Bauplatten (21, 22), welche Längskanten (31, 30) aufweisen, die sich in einem Bereich (32) der Randüberdeckung überlagern und die von einer Vielzahl von Balken (20) getragen werden, wobei wenigstens eine Isolierschicht (23) an der Außenwand der profilierten Bauplatten (21, 22) anliegt und wobei eine mechanische Verbindungsanordnung (27) der wenigstens einen Isolierschicht (23) zur Verbindung mit den profilierten Bauplatten (21, 22) wenigstens eine der profilierten Bauplatten (22) durchsetzt, dadurch gekennzeichnet, dass im Bereich (32) der Randüberdeckung zwei profilierte aneinander grenzende Bauplatten (21, 22) einen geschlossenen Raum (29) einstellbarer Breite bilden, in den sich der Endabschnitt (33) der mechanischen Verbindungsanordnung (27) erstreckt und dass die profilierten aneinander grenzenden Bauplatten (21, 22) profilierte Bauplatten nach einem der Ansprüche 1 bis 5 sind.

7. Fassadenelement, dadurch gekennzeichnet, dass es aus einer Vielzahl von profilierten Bauplatten (1) nach einem der Ansprüche 1 bis 5 besteht, welche aneinander grenzende Längskanten (7, 11) aufweisen, wobei die Längsränder von zwei aufeinander folgenden profilierten Bauplatten sich in einem Randbereich derart überdecken, dass sie einen geschlossenen Raum einstellbarer Breite bilden.

## Claims

1. Profiled building panel (1) inscribed between first cylindrical surface (2) and a second cylindrical surface (3), the generatrices (4, 5) of which are parallel to the same longitudinal axis (6), and comprising two longitudinal lips (7, 11) parallel to the longitudinal axis (6), characterized in that one longitudinal lip (7) borders a longitudinal strip (8) of width l₁ located on the first cylindrical surface (2) and separated by a longitudinal connecting strip (9) from a longitudinal strip (10) of width L₁ located on the second cylindrical surface (3), and the other longitudinal lip (11) borders a longitudinal strip (12) of width l₂ located on the second cylindrical surface (3) and separated by a longitudinal connecting strip (13) from a longitudinal strip (14) of width L₂ located on the first cylindrical surface (2), and in that l₁ < L₂ and l₂ < L₁.

2. Profiled panel according to Claim 1, characterized in that it comprises a plurality of ribs inscribed between the two cylindrical surfaces.

3. Profiled panel according to Claim 1 or Claim 2, characterized in that the two cylindrical surfaces (2, 3) are parallel.

4. Profiled panel according to Claim 3, characterized in that the two parallel cylindrical surfaces (2, 3) are planes.

5. Profiled panel according to any one of Claims 1 to 4, characterized in that it is made of steel coated or not.

6. Roof covering device consisting of a plurality of contiguous profiled panels (21, 22) comprising longitudinal lips (31, 30) which are superposed on one another in a marginal overlap zone (32) and are supported by a plurality of beams (20), of at least one insulating layer (23) laid against the outer face of the profiled panels (21, 22) and of mechanical means (27) for connecting the at least one insulating layer (23) to the profiled panels (21, 22), the said mechanical connecting means passing through at least one profiled panel (22), characterized in that, in the marginal overlap zone (32), two contiguous profiled panels (21, 22) delimit a closed housing (29) of adjustable width, in which extends the end part (33) of the mechanical connecting means (27), and in that the contiguous profiled panels (21, 22) are profiled panels according to any one of Claims 1 to 5.

7. Cladding, characterized in that it consists of a plurality of profiled panels (1) according to any one of Claims 1 to 5 comprising contiguous longitudinal lips (7, 11), the longitudinal edges of two successive profiled panels overlapping one another in a marginal zone, at the same time delimiting a closed housing of adjustable width.
